# FASCICULE DE BREVET EUROPEEN

(11) **EP 2 935 729 B1**
(45) Date de publication et mention de la délivrance du brevet: **15.02.2017**
(21) Numéro de dépôt: 13808015.5
(22) Date de dépôt: 17.12.2013
(51) Int. Cl.: E05B 19/04

(54) **CLE A INSERT ESCAMOTABLE AVEC JEU LIMITE**
SCHLÜSSEL MIT HERAUSKLAPPBAREM EINSATZ MIT SPIELRAUMEINSCHRÄNKUNG
KEY HAVING A RETRACTABLE INSERT WITH LIMITED CLEARANCE

(30) Priorité: 21.12.2012 FR 1203573
(43) Date de publication de la demande: 28.10.2015
(73) Titulaire: Valeo Securité Habitacle, 94046 Créteil Cedex (FR)
(72) Inventeur: DELANDE, Benoît, F-94046 Creteil Cedex (FR); NAMAR, Karim, F-94046 Créteil Cedex (FR)
(74) Mandataire: Pothmann, Karsten
(86) Numéro de dépôt international: PCT/EP2013/076964
(87) Numéro de publication internationale: WO 2014/095913

(56) Documents cités:
- WO-A1-2011/061279
- DE-A1-102006 036 503

## Description

La présente invention se rapporte à une clé, notamment une clé de véhicule automobile, présentant un insert escamotable dont le jeu est limité lorsque la clé est déployée.

Le domaine de l'invention est, d'une manière générale, celui des clés à insert escamotable. De telles clés sont fréquemment utilisées dans le domaine automobile car elles offrent notamment l'avantage de présenter un encombrement réduit lorsqu'elles ne sont pas utilisées : en effet, de telles clés peuvent adopter soit une position de repos, dans laquelle le panneton de la clé est replié dans le corps de ladite clé, soit une position d'utilisation, dans laquelle l'insert sort du corps de la clé afin d'être introduit dans une serrure.

Un tel exemple de clé est donné aux figures 1-A à 1-D, et par exemple connu du document WO 2011/061279.

La clé 1 représentée sur les figures 1-A à 1-D comporte : un boîtier 3 formant tête de clé, un insert 5,7 comprenant un support de panneton 5 et un panneton 7 solidaire du support 5, et un mécanisme de déploiement de l'insert 5, 7 par rapport au boîtier 3 pour permettre un déplacement de l'insert 5,7 entre : une position de repos (figures 1-C, 1-D) dans laquelle l'insert 5,7 est escamoté dans le boîtier 3 dans un décrochement 9 prévu à l'intérieur du boîtier 3, par exemple selon une forme sensiblement en L correspondant à la forme de l'insert 5, 7, et une position d'utilisation (figure 1-A), dans laquelle l'insert 5, 7 est déployé par rapport au boîtier 3 pour pouvoir être inséré dans une serrure. L'insert 5,7 est le plus souvent réalisé en Zamak (alliage Zinc/magnésium/aluminium/cuivre).

Dans l'exemple illustré, le boîtier 3 est réalisé en deux parties sous la forme d'une demi-coquille supérieure 3a formant couvercle, présentant une face intérieure 41, et d'une demi-coquille inférieure 3b formant fond de boîtier, présentant une face intérieure 40. La face intérieure 40 du fond de boîtier 3b et la face intérieure 41 du couvercle 3b sont ainsi en regard l'une de l'autre. Les deux demi-coquilles 3a, 3b peuvent être assemblées par exemple par clipsage. Un joint d'étanchéité (non représenté) peut être disposé entre les deux demi-coquilles 3a, 3b pour assurer la protection de l'intérieur du boîtier 3 contre l'environnement extérieur, en particulier contre l'humidité ou la poussière. On peut prévoir encore une ceinture de décoration (non représentée) disposée entre les deux demi-coquilles 3a, 3b pour enjoliver l'ensemble.

La clé 1 peut également combiner une clé mécanique et une clé électronique. Dans ce cas, une carte électronique à circuit imprimé (non représentée) est disposée dans le boîtier 3. Cette carte porte les circuits électroniques de télécommande pour le verrouillage / déverrouillage centralisé des ouvrants du véhicule, ainsi qu'un transpondeur (non représenté) pour le système anti-vol du véhicule et une pile d'alimentation (non représentée) pour la fonction de télécommande. Cette fonction de télécommande est actionnée par l'opérateur par le biais de boutons d'actionnement 11 prévus sur la demi-coquille supérieure 3a.

En outre, le support 5 comporte deux extrémités 5a, 5b opposées, dont l'extrémité 5a porte le panneton 7. Pour cela, une extrémité du panneton 7 peut être emboîtée dans un logement complémentaire (non représenté) au niveau de l'extrémité 5a du support 5. L'ensemble support 5 / panneton 7 est maintenu fixe par exemple par une goupille (non représentée) traversant des trous 17 ménagés sur le support 5 et le panneton 7. Bien entendu, le panneton 7 peut être fixé au support 5 par tout autre moyen approprié. Par ailleurs, le mécanisme de déploiement de l'insert 5, 7 comprend : un bouton poussoir 19 reçu dans un logement 21 associé de la demi-coquille supérieure 3a et traversant un orifice 6 du support 5, le bouton poussoir 19 faisant saillie par rapport à la demi-coquille supérieure 3a de façon à être accessible à un utilisateur pour qu'il puisse actionner ce bouton poussoir 19 pour déployer l'insert 5, 7, et un élément de rappel élastique 23 fixé par une première extrémité 23a à l'insert 5,7 et par une seconde extrémité 23b à un élément bloqué en rotation par rapport au boîtier 3, pour solliciter l'insert 5,7 en pivotement vers la position d'utilisation lorsque le bouton poussoir 19 est actionné. Cet élément de rappel 23 est un ressort hélicoïdal de torsion. Lorsque le bouton poussoir 19 est actionné par l'utilisateur, le bouton poussoir 19 est entraîné en translation axiale selon l'axe longitudinal A au sein du support 5.

Afin d'éviter que le bouton poussoir 19 ne vienne en butée contre la paroi de fond du support 5 en fin de course, on peut prévoir un moyen d'arrêt du bouton poussoir 19. Ce moyen d'arrêt peut comporter un plot d'arrêt ménagé dans le support 5 sur lequel le bouton poussoir 19 vient en contact en fin de course, de sorte que le mouvement de translation du bouton poussoir 19 est stoppé avant que ce dernier n'atteigne la paroi de fond du support 5. Dans le mode de réalisation illustré sur les figures 1-C et 1-D, le support 5 présente en son fond un évidement (figure 1-D), par exemple selon un arc de cercle supérieur à 180°, et le moyen d'arrêt comporte un plot d'arrêt 15 (figure 1-C) venu de la demi-coquille inférieure 3b et s'insérant dans le support 5 au niveau de cet arc de cercle. Ce plot d'arrêt 15 présente de plus un décrochement permettant de définir une surface 15a de contact avec le bouton poussoir 19 en fin de course. En outre, le bouton poussoir 19 comporte un moyen de blocage en rotation du bouton poussoir par rapport au boîtier 3. Ce moyen de blocage forme un guide du bouton poussoir 19 en translation axiale selon l'axe longitudinal A du bouton poussoir 19 et est réalisé d'une seule pièce avec le bouton poussoir 19.

Ainsi, c'est le bouton poussoir 19 qui permet à la fois d'enclencher le mécanisme de déploiement, de guider le bouton poussoir 19 en translation, et de bloquer en rotation le bouton poussoir 19. Dans l'exemple illustré, ce moyen de blocage formant guide comporte au moins un ergot de guidage 25 qui s'étend en saillie vers l'extérieur en partant de la surface externe du bouton poussoir 19. On peut prévoir que le bouton poussoir 19 comporte deux ergots de guidage 25 diamétralement opposés ou encore trois ergots de guidage 25 régulièrement répartis pour un guidage en translation optimisé.

On définit par volume libre de la clé 1 le volume intérieur de la clé occupé par l'insert 5, 7 lorsque la clé est en position de repos. Le support du panneton évolue en rotation autour de l'axe longitudinal A dans une partie de ce volume libre lorsqu'on passe de la position de repos à la position d'utilisation et vice-versa. La partie du volume libre dans laquelle évolue, lors du passage de la position de repos à la position d'utilisation de la clé et vice-versa, le support 5 du panneton 7 est désigné comme le volume d'évolution du support 5. Il est délimité par une partie de la face intérieure 41, dite zone d'évolution haute 43 du support 5, de la demi-coque supérieure 3a et une partie de la face intérieure 40, dite zone d'évolution basse 42 du support 5, de la demi-coque inférieure 3b. L'ensemble constitué par la zone d'évolution haute 43 et de la zone d'évolution basse 42 est désigné par l'expression "secteur d'évolution" du support 5 du panneton 7. La zone d'évolution haute 43 du support 5 présente un rebord haut 44, et la zone d'évolution basse 42 présente un rebord bas 45, le panneton 7 faisant saillie, dans la position d'utilisation, au niveau du rebord haut 44 et du rebord bas 45 dans la position d'utilisation de la clé. Le rebord haut 44 et le rebord bas 45 s'étendent tous les deux entre une première extrémité, dite extrémité de rotation 46 de la clé 1 - la rotation du panneton 7 autour de l'axe longitudinal A se faisant au niveau de l'extrémité de rotation 46, et une deuxième extrémité, dite extrémité de blocage 47 de la clé 1, ladite extrémité de blocage 47 marquant l'arrêt du panneton 1 lors de son passage de la position de repos à la position d'utilisation.

Dans les clés du type de celle qui vient d'être décrite, lorsqu'elles sont en position d'utilisation, on constate, comme illustré à la figure 2-A et à la figure 2-B, l'existence d'un jeu 48 relativement important au niveau de l'extrémité du panneton 7 déployé. Il s'agit ici d'un jeu dans une direction, dite direction latérale, perpendiculaire à la direction de fermeture de l'insert.

Un tel jeu peut présenter plusieurs problèmes ; d'une part il entraine une usure prématurée du mécanisme d'ouverture/fermeture de l'insert, du fait des frottements qu'il induit ; d'autre part, il donne une impression de fragilité de la clé à l'utilisateur.

L'objet de l'invention vise à résoudre les problèmes qui viennent d'être mentionnés. Dans l'invention, on propose une clé avec un insert escamotable présentant un jeu limité au niveau de l'extrémité du panneton. A cet effet, on prévoit dans l'invention de modifier la structure de certaines parties des clés à insert escamotable. L'invention se rapporte ainsi essentiellement à une clé, notamment pour véhicule automobile, comportant :
- un boitier, avec une demi-coquille supérieure formant couvercle et une demi-coquille inférieure formant fond de boitier ;
- un insert, comportant un panneton et un support de panneton, monté pivotant par rapport audit boitier entre une position de repos dans laquelle l'insert est escamoté dans ledit boitier et une position d'utilisation dans laquelle l'insert est déployé par rapport audit boitier ;

- un mécanisme de déploiement de l'insert monté dans ledit boitier comprenant notamment un bouton poussoir;
- un rebord haut d'une zone d'évolution haute, comprise dans une face intérieure de la demi-coque supérieure, du support et un rebord bas d'une zone d'évolution basse, comprise dans une face intérieure de la demi-coque inférieure, du support, le rebord haut et le rebord bas s'étendant entre une extrémité de rotation de la clé et une extrémité de blocage, la zone d'évolution haute et la zone d'évolution basse formant un secteur d'évolution du support ;
- un premier jeu entre l'extrémité de rotation et le support;
caractérisée en ce que le secteur d'évolution du support comporte au moins un point de rétrécissement présentant avec ledit support un deuxième jeu inférieur au premier jeu.

Outre les caractéristiques principales qui viennent d'être mentionnées dans le paragraphe précédent, la clé selon l'invention peut présenter une ou plusieurs caractéristiques complémentaires parmi les suivantes, considérées individuellement ou selon les combinaisons techniquement possibles :
- le point de rétrécissement est disposé au niveau d'une extrémité de blocage du rebord haut et/ou du rebord bas;
- au moins une partie de la zone d'évolution haute du support est inclinée par rapport à la zone d'évolution basse ;
- le point de rétrécissement n'est présent ni au niveau du rebord haut, , ni au niveau du rebord bas, du secteur d'évolution du support de panneton;
- le premier jeu est de l'ordre de 0,2 millimètres. Il peut ainsi varier de plus ou moins dix pour cent par rapport à 0,2 millimètres.
- le deuxième jeu est de l'ordre de 0,05 millimètres. Il peut ainsi varier de plus ou moins dix pour cent par rapport à 0,05 millimètres.

D'autres caractéristiques et avantages de l'invention apparaîtront plus clairement à la lecture de la description suivante, donnée à titre d'exemple illustratif et non limitatif, et des dessins annexés parmi lesquels:
- la figure 1-A représente une clé selon l'état de la technique ;
- la figure 1-B représente la demi-coquille supérieure du boîtier de la clé de la figure 1-A ;
- la figure 1-C représente une vue éclatée de la clé de la figure 1-A ;
- la figure 1-D est une perspective de dessous de la figure 1-C ;
- la figure 2-A est une première vue en perspective d'une clé de l'état de la technique illustrant un problème de jeu latéral ;
- la figure 2-B est une deuxième vue en perspective d'une clé de l'état de la technique illustrant le problème de jeu latéral ;
- la figure 3 est une représentation schématique d'un premier exemple de réalisation d'une clé selon l'invention ;
- la figure 4 est une représentation schématique d'un deuxième exemple de réalisation selon l'invention.

Pour plus de clarté, les éléments identiques ou similaires sont repérés par des signes de référence identiques sur l'ensemble des figures.

A titre d'exemple uniquement, on a représenté un cas de figure où les jeux intervenant entre le corps de la clé et le support du panneton sont présents au niveau de la demi-coquille supérieure ; dans d'autres exemples de réalisation de l'invention, de tels jeux pourraient bien évidemment être présents au niveau de la demi-coquille inférieure, ou même des deux demi-coquilles, inférieure et supérieure.

Les clés concernées par l'invention sont notamment celles décrites précédemment en référence aux figures 1-A à 1-D et 2-A à 2-B. Elles peuvent cependant différer notamment au niveau du mécanisme de déploiement utilisé pour passer d'une position de repos à une position d'utilisation. La structure globale des clés selon l'invention est semblable à celle des figures précédentes.

On retrouve notamment dans les clés selon l'invention le boîtier 3, l'insert comprenant le support de panneton 5 et le panneton 7 solidaire du support 5, la demi-coquille supérieure 3a formant couvercle, présentant une face intérieure 41, et la demi-coquille inférieure 3b formant fond de boîtier, présentant la face intérieure 40, l'axe longitudinal A, le bouton poussoir 19, la zone d'évolution haute 43 du support 5, la zone d'évolution basse 42 du support 5, le rebord haut 44, le rebord bas 45, l'extrémité de rotation 46, l'extrémité de blocage 47 de la clé 1.

Dans l'invention, on résout le problème de jeu latéral en faisant en sorte que la zone d'évolution haute 43 du support 5 et la zone d'évolution basse 42 du support 5 ne soient plus strictement parallèles. A cette fin, on introduit au moins un point de rétrécissement au niveau de la zone d'évolution haute 43 afin de limiter un deuxième jeu 32, existant entre le support 5 et la zone d'évolution haute du support 5, par rapport à un premier jeu 31 existant entre l'extrémité de rotation 46 et le support 5. Le premier jeu 31 doit rester relativement important car il est situé dans une zone où existe une forte pression mécanique lorsque l'utilisateur presse le bouton poussoir 19, et il est nécessaire de ne pas bloquer la rotation de l'insert lors du passage de la position de repos à la position d'utilisation.

Ainsi, dans l'exemple de la figure 4, on propose de réaliser un point de rétrécissement 33 présent au niveau de l'extrémité de blocage 47. Dans l'exemple de la figure 5, on propose de réaliser la face inférieure du couvercle 3a sous la forme d'une surface inclinée 36, l'ensemble des points constituant la surface inclinée pouvant être considéré comme un point de rétrécissement.

Avantageusement, on prévoit que le point de rétrécissement ne soit pas disposé directement sur le rebord 44, mais vers l'intérieur de la clé, en demeurant cependant toujours sur la zone d'évolution haute 43 du support 5.

Avantageusement, on prévoit de faire descendre le deuxième jeu 32 à une valeur sensiblement égale à 0,05 millimètre, le premier jeu 31 présentant une valeur de 0,2 millimètres.

## Revendications

1. Clé, notamment pour véhicule automobile, comportant :
- un boitier, avec une demi-coquille supérieure formant couvercle et une demi-coquille inférieure formant fond de boitier ;
- un insert (5 ;7), comportant un panneton (7) et un support (5) de panneton, monté pivotant par rapport audit boitier (3) entre une position de repos dans laquelle l'insert (5 ;7) est escamoté dans ledit boitier (3) et une position d'utilisation dans laquelle l'insert est déployé par rapport audit boitier (3) ;
- un mécanisme de déploiement de l'insert monté dans ledit boitier comprenant notamment un bouton poussoir (19);
- un rebord haut (44) d'une zone d'évolution haute (43), comprise dans une face intérieure (41) de la demi-coque supérieure (3a), du support (5) et un rebord bas (45) d'une zone d'évolution basse (42), comprise dans une face intérieure (40) de la demi-coque inférieure (3b), du support (5), le rebord haut (44) et le rebord bas (45) s'étendant entre une extrémité de rotation (46) de la clé (1) et une extrémité de blocage (47), la zone d'évolution haute (43) et la zone d'évolution basse (42) formant un secteur d'évolution du support (5) ;
- un premier jeu (31) entre l'extrémité de rotation (46) et le support (5) ;
**caractérisée en ce que** le secteur d'évolution du support (5) comporte au moins un point de rétrécissement (33) présentant avec ledit support (5) un deuxième jeu (32) inférieur au premier jeu (31).

2. Clé selon la revendication 1 **caractérisée en ce que** le point de rétrécissement (33) est disposé au niveau d'une extrémité de blocage (47) du rebord haut (44) et/ou du rebord bas (45).

3. Clé selon la revendication 1 **caractérisée en ce que** au moins une partie de la zone d'évolution haute (43) du support (5) est inclinée par rapport à la zone d'évolution basse (42)

4. Clé selon la revendication 1 **caractérisée en ce que** le point de rétrécissement n'est présent ni au niveau du rebord haut (44), ni au niveau du rebord bas (45) du secteur d'évolution du support (5).

5. Clé selon l'une quelconque des revendications précédentes **caractérisée en ce que** le premier jeu est de l'ordre de 0,2 millimètres.

6. Clé selon l'une quelconque des revendications précédentes **caractérisée en ce que** le deuxième jeu est de l'ordre de 0,05 millimètres.

## Patentansprüche

1. Schlüssel, insbesondere für ein Kraftfahrzeug, aufweisend:
- ein Gehäuse, mit einer oberen Halbschale, die einen Deckel bildet, und einer unteren Halbschale, die einen Gehäuseboden bildet;
- einen Einsatz (5;7), aufweisend einen Bart (7) und einen Träger (5) eines Barts, der bezogen auf das Gehäuse (3) zwischen einer Ruheposition, in der der Einsatz (5;7) in dem Gehäuse (3) versenkt ist, und einer Nutzungsposition, in der der Einsatz bezogen auf das Gehäuse (3) ausgeklappt ist, schwenkbar montiert ist;
- einen Mechanismus zum Ausklappen des im Gehäuse montierten Einsatzes, umfassend insbesondere einen Druckknopf (19);
- eine obere Kante (44) eines oberen Bewegungsbereichs (43), der in einer Innenseite (41) der oberen Halbschale (3a) enthalten ist, des Trägers (5) und eine untere Kante (45) eines unteren Bewegungsbereichs (42), der in einer Innenseite (40) der unteren Halbschale (3b) enthalten ist, des Trägers (5), wobei die obere Kante (44) und die untere Kante (45) sich zwischen einem Rotationsende (46) des Schlüssels (1) und einem Blockierungsende (47) erstrecken, wobei der obere Bewegungsbereich (43) und der untere Bewegungsbereich (42) einen Bewegungssektor des Trägers (5) bilden;
- ein erstes Spiel (31) zwischen dem Rotationsende (46) und dem Träger (5);
**dadurch gekennzeichnet, dass** der Bewegungssektor des Trägers (5) mindestens einen Verengungspunkt (33) aufweist, der mit dem Träger (5) ein zweites Spiel (32), das kleiner als das erste Spiel (31) ist, besitzt.

2. Schlüssel nach Anspruch 1, **dadurch gekennzeichnet, dass** der Verengungspunkt (33) in Höhe eines Blockierungsendes (47) der oberen Kante (44) und/oder der unteren Kante (45) angeordnet ist.

3. Schlüssel nach Anspruch 1, **dadurch gekennzeichnet, dass** mindestens ein Teil des oberen Bewegungsbereichs (43) des Trägers (5) bezogen auf den unteren Bewegungsbereich (42) geneigt ist.

4. Schlüssel nach Anspruch 1, **dadurch gekennzeichnet, dass** der Verengungspunkt weder in Höhe der oberen Kante (44) noch in Höhe der unteren Kante (45) des Bewegungssektors des Trägers (5) vorhanden ist.

5. Schlüssel nach einem der vorangehenden Ansprüche, **dadurch gekennzeichnet, dass** das erste Spiel etwa 0,2 Millimeter beträgt.

6. Schlüssel nach einem der vorangehenden Ansprüche, **dadurch gekennzeichnet, dass** das zweite Spiel etwa 0,05 Millimeter beträgt.

## Claims

1. Key, notably for a motor vehicle, comprising:
- a casing, with an upper half-shell forming a cover and a lower half-shell forming a bottom of the casing;
- an insert (5; 7), comprising a bit (7) and a bit support (5), mounted pivotably relative to said casing (3) between a rest position in which the insert (5; 7) is retracted into said casing (3) and a position of use in which the insert is deployed relative to said casing (3);
- a mechanism for deploying the insert mounted in said casing, comprising, notably, a push button (19) ;
- an upper rim (44) of an upper movement area (43), incorporated in an inner surface (41) of the upper half-shell (3a), of the support (5), and a lower rim (45) of a lower movement area (42), incorporated in an inner surface (40) of the lower half-shell (3b), of the support (5), the upper rim (44) and the lower rim (45) extending between a key rotation end (46) and a blocking end (47), the upper movement area (43) and the lower movement area (42) forming a movement sector of the support (5);
- a first play (31) between the rotation end (46) and the support (5);
**characterized in that** the movement sector of the support (5) comprises at least one constriction point (33), exhibiting a second play (32), smaller than the first play (31), in relation to said support (5).

2. Key according to Claim 1, **characterized in that** the constriction point (33) is positioned at a blocking end (47) of the upper rim (44) and/or of the lower rim (45).

3. Key according to Claim 1, **characterized in that** at least a part of the upper movement area (43) of the support (5) is inclined relative to the lower movement area (42).

4. Key according to Claim 1, **characterized in that** the constriction point is not present at either the upper rim (44) or the lower rim (45) of the movement sector of the support (5).

5. Key according to any of the preceding claims, **characterized in that** the first play is of the order of 0.2 millimeter.

6. Key according to any of the preceding claims, **characterized in that** the second play is of the order of 0.05 millimeter.
